# EUROPÄISCHE PATENTSCHRIFT

(11) **EP 3 862 636 B1**
(45) Veröffentlichungstag und Bekanntmachung des Hinweises auf die Patenterteilung: **26.03.2025**
(21) Anmeldenummer: 20155726.1
(22) Anmeldetag: 05.02.2020
(51) Int. Cl.: F24C 15/16

(54) **AUSZUGSSYSTEM MIT EINER TELESKOPSCHIENE**
EXTENSION SYSTEM WITH A TELESCOPIC RAIL
SYSTÈME D'EXTENSION AVEC UN RAIL TÉLESCOPIQUE

(43) Veröffentlichungstag der Anmeldung: 11.08.2021
(73) Patentinhaber: Accuride International GmbH, 65582 Diez/Lahn (DE)
(72) Erfinder: Bonn, Christoph, 56348 Bornich (DE); Petri, Friedhelm, 65558 Cramberg (DE)
(74) Vertreter: WSL Patentanwälte Partnerschaft mbB

(56) Entgegenhaltungen:
- EP-A1- 3 225 919
- DE-U1- 202014 100 932

## Beschreibung

Die vorliegende Erfindung betrifft ein Auszugssystem mit einer Teleskopschiene und einem Einhängegestell, wobei die Teleskopschiene ein erstes Schienenelement mit zwei Laufflächen, ein zweites Schienenelement mit zwei Laufflächen, einen Wälzkörperkäfig, der derart ausgestaltet ist, dass der Wälzkörperkäfig eine Mehrzahl von Wälzkörpern zwischen den Laufflächen des ersten Schienenelements und des zweiten Schienenelements positioniert, eine Mehrzahl von an dem Wälzkörperkäfig aufgenommenen Wälzkörpern, sodass das erste Schienenelement und das zweite Schienenelement in und entgegen einer Auszugsrichtung linear gegeneinander verschiebbar sind, und eine mit dem ersten Schienenelement verbundene Halteeinrichtung zum Befestigen der Teleskopschiene an einem Einhängegestell eines Heißluftdämpfers aufweist. Dabei ist ferner das Einhängegestell derart ausgestaltet, dass das Einhängegestell mit einer Muffel eines Heißluftdämpfers verbindbar ist, wobei das Einhängegestell entweder ein erstes und ein zweites L-förmiges Einschubprofil, wobei das L-förmige Einschubprofil einen Vertikalabschnitt und einen Schenkel aufweist, oder ein erstes oder ein zweites zumindest abschnittsweise U-förmiges Einschubprofil, wobei das U-förmige Einschubprofil jeweils zwei Schenkel und einen die Schenkel verbindenden Verbindungsabschnitt aufweist, umfasst, wobei die Schenkel des ersten und des zweiten Einschubprofils ebene Oberflächenabschnitte aufweisen, wobei das Einschubprofil derart ausgerichtet ist, dass ein Rand eines Gargutträgers entgegen der Auszugsrichtung in das Einschubprofil einschiebbar ist, wobei der Rand auf einem der Schenkel auflegbar ist, und wobei das erste und das zweite Einschubprofil in einer Richtung senk-recht zu der Auszugsrichtung voneinander beabstandet sind.

Teleskopschienen mit mindestens zwei gegeneinander linear verschiebbar gelagerten Schienenelementen und einem Wälzkörperkäfig mit darin aufgenommenen Wälzkörpern zur Reduzierung der Reibung zwischen den Schienenelementen sind in mannigfaltigen Ausführungsformen aus dem Stand der Technik bekannt. Sie werden in verschiedenen Haushaltsgeräten, aber auch im Automobilbau und in vielen weiteren Anwendungen eingesetzt.

Während eine Vielzahl von Anwendungsbereichen bereits mit den bekannten Teleskopschienen adressiert werden kann, haben sich Teleskopschienen in Heißluftdämpfern für professionelle Gastronomieküchen bislang nicht durchsetzen können. Die in solchen Heißluftdämpfern verwendeten Einhängegestelle beruhen nach wie vor auf L-förmigen oder U-förmigen Einschubprofilen, in welche die Ränder der Gargutträger eingeschoben werden. Die so realisierten Einhängegestelle weisen eine hohe Flexibilität bei der Art der verwendeten Gargutträger auf. Allerdings erfordert das Überprüfen von zuzubereitenden Speisen in dem entsprechenden Gerät immer ein vollständiges Herausziehen des Gargutträgers mit zwei Händen oder aber zumindest ein Abstützen des Gargutträgers an seinem vorderen Ende beim teilweisen Herausziehen. Wird der Schwerpunkt eines Gargutträgers über das öffnungsseitige Ende der Einschubprofile hinaus aus dem Heißluftdämpfer herausgezogen, so führt dies selbst bei U-förmigen Profilen zu einem Absenken des Gargutträgers an seinem vorderen Ende, da der der Schwerpunkt des teilweise herausgezogenen Gargutträgers nicht mehr niveaugleich von dem Einschubprofil gestützt wird.

Aus dem Stand der Technik sind daher auch Einhängegestelle bekannt, bei denen an festen Positionen eines Einhängegestells Teleskopschienen angeschraubt sind. Solche Einhängegestelle wiederum erfordern allerdings eine aufwändige Montage und Demontage an dem Einhängegestell.

Aus der DE 20 2014 100 932 U1 ist Schnellbefestigungselement zur Befestigung einer Führungsschiene an zwei benachbarten, im Wesentlichen vertikal übereinander und parallel angeordneten, horizontal verlaufenden und in ihrem Endbereich winklig abgebogenen Stangen eines gitterartigen Seitenteils bekannt, wobei das Schnellbefestigungselement einen ersten Halteabschnitt aufweist, welcher für ein form- und/oder kraftschlüssiges Ineingriffbringen des Schnellbefestigungselementes mit einer ersten Stange der zwei benachbarten Stangen ausgebildet ist, einen zweiten Halteabschnitt, welcher für ein form- und/oder kraftschlüssiges Ineingriffbringen des Schnellbefestigungselementes mit einer zweiten Stange der zwei benachbarten Stangen ausgebildet ist, und einen zwischen dem ersten Halteabschnitt und dem zweiten Halteabschnitt angeordneten und die Halteabschnitte verbindenden Verbindungsabschnitt aufweist, wobei sich die ersten und zweiten Halteabschnitte von dem Verbindungsabschnitt zu einer Seite abgewinkelt zwischen den Stangen des Stangepaares befestigbar erstrecken und in befestigtem Zustand an einander zugewandten Seiten der Stangen anliegen, wobei der Verbindungsabschnitt einen Befestigungsabschnitt zum Befestigen der Führungsschiene aufweist.

Die EP 3 225 919 A1 offenbart ein Befestigungselement zum Befestigen eines Bauteils an einem mehrere Stäbe umfassenden Seitengitter, wobei das Befestigungselement einen oberen Halteabschnitt, einen unteren Halteabschnitt und einen zwischen dem oberen und unteren Halteabschnitt angeordneten Mittelabschnitt aufweist, wobei der obere und der untere Halteabschnitt geeignet sind, eine Stange an einer Oberseite zu umfassen, um eine hängende Anordnung des Befestigungselements an dem Seitengitter durch eine Bewegung von oben nach unten zu ermöglichen, und wobei das Befestigungselement ferner einen Verriegelungsabschnitt umfasst, wobei der Verriegelungsabschnitt reversibel zwischen einem verriegelten und einem entriegelten Zustand verformbar ist, wobei der Verriegelungsabschnitt ferner geeignet ist, mit einer Unterseite einer Stange in dem verriegelten Zustand zusammenzuwirken, um ein Aushaken des Befestigungselements in dem verriegelten Zustand zu vermeiden.

Demgegenüber liegt der vorliegenden Erfindung die Aufgabe zugrunde, eine Teleskopschiene bereitzustellen, die mit verringertem Aufwand an den bekannten Einhängegestellen für Heißluftdämpfer lösbar aufgenommen werden kann. Insbesondere ist es eine Aufgabe der vorliegenden Erfindung eine Teleskopschiene bereitzustellen, die ohne Schrauben oder andere Befestigungsmittel mit einem Einhängegestell verbindbar ist.

Zumindest eine dieser Aufgaben wird erfindungsgemäß gelöst durch ein Auszugssystem mit einer Teleskopschiene und einem Einhängegestell gemäß Anspruch 1. Dabei umfasst die Teleskopschiene ein erstes Schienenelement mit zwei Laufflächen, ein zweites Schienenelement mit zwei Laufflächen, einen Wälzkörperkäfig, der derart ausgestaltet ist, dass der Wälzkörperkäfig eine Mehrzahl von Wälzkörpern zwischen den Laufflächen des ersten Schienenelements und des zweiten Schienenelements positioniert, eine Mehrzahl von an dem Wälzkörperkäfig aufgenommenen Wälzkörpern, sodass das erste Schienenelement und das zweite Schienenelement in und entgegen einer Auszugsrichtung linear gegeneinander verschiebbar sind, und eine mit dem ersten Schienenelement verbundenen Halteeinrichtung zum Befestigen der Teleskopschiene an dem Einhängegestell. Das Einhängegestell ist derart ausgestaltet, dass das Einhängegestell mit einer Muffel eines Heißluftdämpfers verbindbar ist, wobei das Einhängegestell entweder ein erstes und ein zweites L-förmiges Ein-schubprofil, wobei das L-förmige Einschubprofil einen Vertikalabschnitt und einen Schenkel aufweist, oder ein erstes oder ein zweites zumindest abschnittsweise U-förmiges Einschubprofil, wobei das U-förmige Einschubprofil jeweils zwei Schenkeln und einen die Schenkel verbindenden Verbindungsabschnitt aufweist, umfasst, wobei die Schenkel des ersten und des zweiten Einschubprofils ebene Oberflächenabschnitte aufweisen, wobei das Einschubprofil derart ausgerichtet ist, dass ein Rand eines Gargutträgers entgegen der Auszugsrichtung in das Einschubprofil einschiebbar ist, wobei der Rand auf einem der Schenkel auflegbar ist, und wobei das erste und das zweite Einschubprofil in einer Richtung senk-recht zu der Auszugsrichtung voneinander beabstandet sind. Die Halteeinrichtung weist erfindungsgemäß eine ebene Stützfläche, eine ebene Momentaufnahmefläche und eine Verschiebesicherung auf, wobei sich die Stützfläche parallel zu der Auszugsrichtung und in einer Richtung senkrecht zu der Auszugsrichtung unter dem ersten und dem zweiten Schienenelement erstreckt, wobei sich die Momentaufnahmefläche parallel zu der Auszugsrichtung und in der Richtung senkrecht zu der Auszugsrichtung über dem ersten und dem zweiten Schienenelement erstreckt, wobei die Stützfläche und die Momentaufnahmefläche voneinander weg zeigen und wobei die Verschiebesicherung eine Anschlagfläche aufweist, die so ausgestaltet ist, dass zumindest eine Oberflächennormale der Anschlagfläche eine Komponente in Richtung der Auszugsrichtung aufweist. Die ebene Stützfläche und die ebene Momentaufnahmefläche schließen einen Winkel in einem Bereich von mehr als 0 Grad bis 5 Grad ein, wobei die Teleskopschiene derart an dem Einhängegestell aufgenommen ist, dass sich die Stützfläche der Halteeinrichtung auf dem ebenen Oberflächenabschnitt eines Schenkels des ersten Einschubprofils abstützt und die Momentaufnahmefläche der Halteeinrichtung mit dem ebenen Oberflächenabschnitt eines Schenkels des zweiten Einschubprofils in Kontakt ist, so dass auf die Teleskopschiene einwirkende Kippmomente in das Einhängegestell eingetragen werden, und wobei die Anschlagfläche der Verschiebesicherung mit einem Abschnitt des Einhängegestells in Eingriff ist, so dass die Anschlagfläche eine Bewegung des ersten Schienenelements in der Auszugsrichtung verhindert.

Es ist die Grundidee der vorliegenden Erfindung, eine Teleskopschiene bereitzustellen, welche mithilfe einer mit dem ersten Schienenelement verbundenen Halteeinrichtung mit dem Einhängegestell eines Heißluftdämpfers ohne zusätzliche Befestigungsmittel wie Schrauben lösbar verbindbar ist.

Dazu wird ausgenutzt, dass die Einhängegestelle für Heißluftdämpfer L-förmige oder U-förmige Einschubprofile aufweisen, deren Schenkel im Wesentlichen ebene Flächen bilden, welche sich im Wesentlichen horizontal erstrecken. Allerdings haben die Schenkel in der Regel eine Abweichung von der Horizontalen, so dass sich bei U-förmigen Profilen die gegenüberliegenden Schenkel in Richtung des freien Volumens der Muffel geringfügig aufweiten. Dabei erstrecken sich die beiden gegenüberliegenden Schenkel eines U-förmigen Einschubprofils im Wesentlichen parallel zueinander. Die Halteeinrichtung der erfindungsgemäßen Teleskopschiene lässt sich mithilfe der an ihr vorgesehenen Stützflächen und Momentaufnahmeflächen, welche ebenfalls eben sind, zwischen zwei Einschubprofile des Einhängegestells einschieben.

Dabei nimmt die Stützfläche die von oben von einem an der Teleskopschiene aufgenommenen Gargutträger ausgeübten Kräfte auf und trägt sie in das Einhängegestell ein. Die Momentaufnahmefläche dient dazu, insbesondere die im ausgezogenen Zustand der Teleskopschiene ebenfalls von dem Gargutträger auf die Teleskopschiene ausgeübte Momente um eine Achse senkrecht zur Auszugsrichtung abzufangen. Diese Momente würden dazu führen, dass eine freie Teleskopschiene ohne Momentaufnahmefläche um einen der Öffnung der Muffel nahen Auflage an der Stützfläche verschwenkt würde.

Die Verschiebesicherung mit ihrer Anschlagfläche dient dazu, ein Herausziehen der Teleskopschiene aus dem Einhängegestell in der Auszugsrichtung zu verhindern. Zu diesem Zweck wirkt die Verschiebesicherung im eingebauten Zustand der Teleskopschiene mit einem Element des Einhängegestells zusammen. Die Anschlagfläche der Verschiebesicherung leitet die auf die Teleskopschiene beim Ausziehen des zweiten Schienenelements in der Auszugsrichtung gengenüber dem ersten Schienenelement einwirkenden Kräfte in das Einhängegestell ein und verhindert so eine Verschiebebewegung auch des ersten Schienenelements gegenüber dem Hängegestell.

In einer Ausführungsform der Erfindung weist die Halteeinrichtung eine Mehrzahl von in der Auszugsrichtung voneinander beabstandeten Stützflächen auf. Dabei ist in einer Ausführungsform die Mehrzahl von Stützflächen auf beiden Seiten einer Mitte des ersten Schienenelements angeordnet. Dabei ist es ausreichend, wenn die Halteeinrichtung genau eine Momentaufnahmefläche aufweist, welche entgegen der Auszugsrichtung betrachtet hinter der Mitte des ersten Schienenelements angeordnet ist.

In einer Ausführungsform der Erfindung weist die Halteeinrichtung eine Mehrzahl von in der Auszugsrichtung voneinander beabstandeten Stützflächen und eine Mehrzahl von in der Auszugsrichtung voneinander beabstandeten Momentaufnahmeflächen auf. In einer Ausführungsform der Erfindung weist die Halteeinrichtung genau zwei Stützflächen und genau eine Momentaufnahmefläche oder genau zwei Stützflächen und genau zwei Momentaufnahmefläche auf. Dabei ist in einer Ausführungsform jeweils eine Stützfläche und eine Momentaufnahmefläche an der gleichen Position in der Auszugsrichtung angeordnet.

In einer Ausführungsform der Erfindung dient eine in der Auszugsrichtung vordere, d.h. von der Schienenmitte in der Auszugsrichtung versetzte Momentaufnahmefläche dazu, beispielsweise durch einen Stoß von unten auf die Teleskopschiene einwirkende Momente abzufangen.

Die ebene Stützfläche und die ebene Momentaufnahmefläche schließen einen Winkel in einem Bereich von mehr als 0 Grad bis 5 Grad ein.

Dabei ist der Winkel, welchen die Stützfläche und die Momentaufnahmefläche einschließen in einer Ausführungsform an den Winkel angepasst, welchen der Schenkel des Einschubprofils, auf den die Stützfläche der Teleskopschiene aufgelegt wird, mit einer Ebene parallel zu dem Schienenrücken des ersten Schienenelements einschließt, angepasst.

Aufgrund der Toleranzen beim Biegen der Schenkel der U-förmigen Einschubprofile schließen die Schenkel der Einschubprofile aber typischerweise einen Winkel in einem Bereich von mehr als 0 Grad bis 5 Grad ein. Dabei liegt der Scheitel dieses Winkels der beiden Schenkel eines Einschubprofils typischerweise vom Verbindungsabschnitt der beiden Schenkel betrachtet auf der den Schenkeln abgewandten Seite des Verbindungsabschnitts. Die U-Form des Einschubprofils weitet sich in einer Richtung von dem Verbindungsabschnitt weg auf.

Passt man nun den Winkel zwischen der Stützfläche und der Momentaufnahmefläche an den Winkel an, der von dem oberen Schenkel des U-förmigen unteren, ersten Einschubprofils und dem unteren Schenkel des U-förmigen oberen, zweiten Einschubprofils eingeschlossen wird, so ergibt sich eine konstruktionsbedingte Verrastung der Stützfläche gegenüber dem Schenkel des Einschubprofils. Diese Verrastung wirkt einem Herausfallen der Teleskopschiene aus dem Einhängegestell entgegen. Eine Bewegung der Teleskopschiene in der anderen Richtung wird in einer Ausführungsform von einer Vertikalstrebe des Einhängegestells begrenzt.

Daher weist in einer Ausführungsform das erste Schienenelement einen die beiden Laufflächen verbindenden ersten Schienenrücken auf, wobei das zweite Schienenelement einen die beiden Laufflächen verbindenden zweiten Schienenrücken aufweist und wobei die Stützfläche und die Momentaufnahmefläche derart angeordnet sind, dass in einer Ebene senkrecht zu der Auszugsrichtung betrachtet der Abstand der Stützfläche von der Momentaufnahmefläche in einer Richtung von dem ersten Schienenrücken zu dem zweiten Schienenrücken zunimmt. Eine solche Ausführungsform ist an eine Ausführungsform der Einschubprofile angepasst bei denen der Abstand der Schenkel mit dem Abstand von dem Verbindungsabschnitt zunimmt.

In einer Ausführungsform schließt, in einer Ebene senkrecht zu der Auszugsrichtung betrachtet, die Stützfläche einen Winkel von weniger als 90 Grad mit einer Ebene parallel zu dem ersten Schienenrücken ein und die Momentaufnahmefläche schließt einen Winkel von 90 Grad mit der Ebene parallel zu dem ersten Schienenrücken ein. Diese Ausführungsform ist im Herstellungsprozess einfach zu handhaben und erleichtert das Einführen der Teleskopschiene zwischen zwei Einschubprofilen. In einer Ausführungsform liegt der Winkel zwischen der Stützfläche und der Ebene parallel zu dem ersten Schienenrücken in einem Bereich von 85 Grad bis weniger als 90 Grad.

In einer alternativen Ausführungsform schließt, in einer Ebene senkrecht zu der Auszugsrichtung betrachtet, sowohl die Stützfläche einen Winkel von weniger als 90 Grad mit der Ebene parallel zu dem ersten Schienenrücken ein als auch die Momentaufnahmefläche schließt einen Winkel von weniger als 90 Grad mit der Ebene parallel zu dem ersten Schienenrücken ein. Diese Ausführungsform ermöglicht eine verbesserte Verrastung zwischen zwei Einschubprofilen. In einer Ausführungsform liegen der Winkel zwischen der Stützfläche und der Ebene parallel zu dem ersten Schienenrücken sowie der Winkel zwischen der Momentaufnahmefläche und der Ebene parallel zu dem ersten Schienenrücken in einem Bereich von 85 Grad bis weniger als 90 Grad.

In einer Ausführungsform der Erfindung weist das erste Schienenelement einen die beiden Laufflächen verbindenden ersten Schienenrücken auf und das zweite Schienenelement weist einen die beiden Laufflächen verbindenden zweiten Schienenrücken auf. Dabei ist in einer Ausführungsformen der Erfindung in einer Ebene senkrecht zu der Auszugsrichtung betrachtet ein Abstand der Stützfläche von der Momentaufnahmefläche immer größer als eine Länge des ersten Schienenrückens oder eine Länge des zweiten Schienenrückens in der Ebene senkrecht zu der Auszugsrichtung. Auf diese Weise lässt sich die Teleskopschiene zwischen den Einschubprofilen des Einhängegestells aufnehmen und ragt nicht in den Innenraum zwischen den Einhängegestellen von der Muffel hinein.

In einer Ausführungsform der Erfindung ist die Anschlagfläche der Verschiebesicherung derart ausgestaltet, dass die Anschlagfläche eine Oberflächennormale mit einer Komponente parallel zu entgegen der Richtung der Auszugsrichtung aufweist. Auf diese Weise verhindert die Verschiebesicherung nicht nur ein Verschieben der Teleskopschiene in der Auszugsrichtung, sondern auch entgegen der Auszugsrichtung, d.h. in Einschubrichtung.

Wenn im Sinne der vorliegenden Anmeldung vor einer Teleskopschiene die Rede ist, so ist dieser Begriff derart allgemein zu verstehen, dass nicht nur Schienen davon umfasst sind, bei welchen das erste Schienenelement und das zweite Schienenelement in etwa die gleiche Länge aufweisen, sondern auch Linearführungen, bei denen das erste Schienenelement deutlich kürzer ist als das zweite Schienenelement.

Wenn in der vorliegenden Anmeldung ausgeführt wird, dass die erfindungsgemäße Teleskopschiene ein erstes Schienenelement und ein zweites Schienenelement aufweist, so schließt dies nicht aus, dass die Teleskopschiene weitere Schienenelemente, insbesondere zum Bereitstellen eines Vollauszugs, umfasst.

Im Sinne der vorliegenden Anmeldung ist das erste Schienenelement der erfindungsgemäßen Teleskopschiene das feststehende, d.h. an dem Einhängegestell festzulegende Schienenelement. Demgegenüber ist das zweite Schienenelement der erfindungsgemäßen Teleskopschiene ein gegenüber dem ersten Schienenelement bewegtes Schienenelement, welches ein mittleres Schienenelement eines Vollauszugs bildet oder ein Innenschienenelement, das im eingebauten Zustand der Teleskopschiene den Gargutträger aufnimmt.

Unter einem Wälzkörper im Sinne der vorliegenden Anmeldung wird ein Rotationskörper verstanden, der als Element einer Führung die Reibung zwischen den Schienenelementen reduziert und damit eine Relativbewegung der Schienenelemente zueinander erleichtert. Wälzkörper sind beispielsweise Kugeln, Rollen, Tonnen, Nadeln oder Kegel. In einer Ausführungsform der vorliegenden Erfindung sind die Wälzkörper Kugeln. Es versteht sich, dass in diesem Fall der Wälzkörperkäfig ein Kugelkäfig ist. Insbesondere sind in einer Ausführungsform der Erfindung die Wälzkörper aus Stahl hergestellt. In einer Ausführungsform der Erfindung umfasst die Teleskopschiene zudem Wälzkörper aus einem Festschmierstoff, beispielsweise Graphit. Eine solche Ausführungsform der erfindungsgemäßen Teleskopschiene ist für die maschinelle Reinigung, entweder innerhalb der Muffel des Heißluftdämpfers selbst oder aber in einer Spülmaschine, geeignet.

In der vorliegenden Anmeldung wird als Auszugsrichtung diejenige Richtung verstanden, in der das zweite Schienenelement gegenüber dem ersten Schienenelement aus einem vollständig eingezogenen Zustand in einen ausgezogenen Zustand verfahrbar ist. Die Richtung entgegen der Auszugsrichtung wird auch als Einschubrichtung bezeichnet.

Das Einhängegestell ist derart ausgestaltet, dass das Einhängegestell mit einer Muffel eines Heißluftdämpfers verbindbar ist, wobei das Einhängegestell ein erstes und ein zweites entweder L-förmiges Einschubprofil oder ein erstes und ein zweites zumindest abschnittsweise U-förmiges Einschubprofil aufweist. Ein L-förmiges Einschubprofil weist einen Vertikalabschnitt und einen Schenkel am unteren Ende des Vertikalabschnitts auf. Ein U-förmiges Einschubprofil weist zwei Schenkel und einen die Schenkel verbindenden Verbindungsabschnitt auf. Die Schenkel des ersten und des zweiten Einschubprofils weisen jeweils ebene Oberabschnitte auf, wobei das Einschubprofil derart ausgerichtet ist, dass ein Rand eines Gargutträgers entgegen der Auszugsrichtung in das Einschubprofil einschiebbar ist, wobei der Rand auf einem der Schenkel auflegbar ist, und wobei das erste und das zweite Einschubprofil in einer Richtung senkrecht zu der Auszugsrichtung voneinander beabstandet sind. Derartige Einhängegestelle sind aus dem Stand der Technik in Heißluftdämpfern bekannt.

Die Teleskopschiene ist derart an dem Einhängegestell aufgenommen, dass sich die Stützfläche der Halteeinrichtung auf dem ebenen Oberflächenabschnitt eines Schenkels des ersten Einschubprofils abstützt und die Momentaufnahmefläche der Halteeinrichtung mit dem ebenen Oberflächenabschnitt eines Schenkels des zweiten Einschubprofils in Kontakt ist. Auf diese Weise können um eine Achse senkrecht zu er Auszugsrichtung einwirkende Kippmomente in das Einhängegestell eingetragen werden.

Sind das erste und das zweite Einschubprofil U-förmige Profile, so stützt sich die Stützfläche der Halteeinrichtung auf dem oberen Schenkel des unteren, ersten Einschubprofils ab und die Momentaufnahmefläche der Halteeinrichtung ist mit dem ebenen Oberflächenabschnitt des unteren Schenkels des oberen, zweiten Einschubprofils in Kontakt.

In einer Ausführungsform der Erfindung ist zum Erfüllen dieser Funktion der Stützfläche und der Momentaufnahmefläche der Abstand zwischen der Stützfläche und der Momentaufnahmefläche derart bemessen, dass die Teleskopschiene mit ihrer Stützfläche und ihrer Momentaufnahmefläche gerade zwischen zwei übereinander angeordnete Einschubprofile der Halteeinrichtung eingebracht werden kann.

Ein Reibschluss zwischen der Momentaufnahmefläche und dem Schenkel eines oberen L-förmigen oder U-förmigen Einschubprofils im unbelasteten Zustand der Teleskopschiene ist in einer Ausführungsform möglich aber nicht notwendig. Der Abstand zwischen der Stützfläche und der Momentaufnahmefläche ist in einer Ausführungsform kleiner als der Abstand zwischen dem Schenkel des oberen, zweiten Einschubprofils und dem Schenkel des unteren, ersten Einschubprofils. Die Teleskopschiene ist auf diese Weise im belasteten Zustand selbst klemmend.

In einer Ausführungsform der Erfindung schließen die ebenen Oberflächenabschnitte der Schenkel zumindest des erstens Einschubprofils einen von Null verschiedenen Winkel miteinander ein, sodass sich das Einschubprofil in einer Richtung weg von dem Verbindungsabschnitt aufweitet.

Die Anschlagfläche der Verschiebesicherung ist mit einem Abschnitt des Einhängegestells in Eingriff, sodass die Anschlagfläche eine Bewegung des ersten Schienenelements in der Auszugsrichtung verhindert.

In einer Ausführungsform der Erfindung sind die Verschiebesicherung und das mit der Verschiebesicherung in Eingriff stehende Element des Einhängegestells derart ausgestaltet, dass die Teleskopschiene gegenüber dem Einhängegestell verschwenkbar ist.

In einer Ausführungsform der Erfindung weist das Einhängegestell einen sich senkrecht zu der Auszugsrichtung erstreckenden Vertikalstab auf, wobei die Anschlagfläche der Verschiebesicherung den Vertikalstab derart abschnittsweise umgibt, dass die Anschlagfläche und der Vertikalstab eine Bewegung des ersten Schienenelements in und entgegen der Auszugsrichtung verhindern.

Zudem ermöglicht der Vertikalstab, der in einer Ausführungsform der Erfindung einen kreisförmigen Querschnitt aufweist, eine Schwenkbewegung der Teleskopschiene gegenüber dem Einhängegestell.

In einer Ausführungsform der Erfindung hat die Anschlagfläche der Verschiebsicherung einen teilkreisförmigen Querschnitt, so dass die Teleskopschiene mit der Verschiebesicherung um den Vertikalstab verschwenkbar ist.

In einer Ausführungsform der Erfindung umfasst das Auszugssystem genau zwei Einhängegestelle, nämlich eines für jede Seite der Muffel des Heißluftdämpfers. Dabei ist an jedem der Einhängegestelle jeweils mindestens eine der zuvor in Ausführungsformen davon beschriebenen Teleskopschiene aufgenommen.

Dabei weist in einer Ausführungsform das Auszugssystem weiterhin einen Gargutträgerhalter auf, wobei der Gargutträgerhalter so ausgestaltet ist, dass ein Gargutträger daran aufnehmbar ist. Dabei ist der Gargutträgerhalter an seinen Längsseiten lösbar mit jeweils einer der Teleskopschienen verbunden und der Gargutträgerhalter hält die Teleskopschienen in einem durch den Gargutträgerhalter vorgegebenen Abstand senkrecht zu der Auszugsrichtung. In einer solchen Variante hält der Gargutträgerhalter im eingebauten Zustand die Teleskopschienen in ihren Positionen in den beiden gegenüberliegenden Einhängegestellen zwischen den jeweiligen Einschubprofilen. Der Gargutträger kann entnommen werden, ohne dass das Auszugssystem seine Stabilität in Richtung senkrecht zu der Auszugsrichtung verliert.

In einer Ausführungsform der Erfindung weist der Gargutträgerhalter eine Auflagefläche auf, die zwischen einer von dem unteren Schenkel des oberen, zweiten U-förmigen Einschubprofils aufgespannten Ebene und einer von dem oberen Schenkel des oberen, zweiten Einschubprofils aufgespannten Ebene liegt. Auf diese Weise ist die Höhe eines Gargutträgers im Wesentlichen unabhängig davon, ob der Gargutträger in das zweite Einschubprofil eingeschoben wird oder aber im Gargutträgerhalter des darunterliegenden Paars von Teleskopschienen aufgenommen wird. In einer Ausführungsform der Erfindung ist die Auflagefläche geringfügig über dem unteren Schenkel angeordnet. In einer Ausführungsform liegt der Abstand der Auflagefläche von der von dem unteren Schenkel des oberen, zweiten U-förmigen Einschubprofils aufgespannten Ebene in einem Bereich von mehr als 0 mm bis 5 mm. In jedem Fall befindet sich der Gargutträger in der gleichen Höhe. Dies ist für den Koch von Vorteil, denn die Garzeit ist in beiden Fällen für das Gargut gleich.

Zumindest eine der zuvor genannten Aufgaben wird auch von einem Heißluftdämpfer mit einem Auszugssystem in einer der Ausführungsformen, so wie sie zuvor beschrieben wurden, gelöst.

Weitere Vorteile, Merkmale und Anwendungsmöglichkeiten der vorliegenden Erfindung werden anhand der folgenden Beschreibung von Ausführungsformen der erfindungsgemäßen Teleskopschiene sowie des erfindungsgemäßen Auszugssystems und der dazugehörigen Figuren deutlich. In den Figuren sind gleiche Elemente mit gleichen Bezugszeichen bezeichnet.
- Figur 1: ist eine isometrische Darstellung von schräg oben einer Ausführungsform der erfindungsgemäßen Teleskopschiene.
- Figur 2: ist eine vergrößerte, weggebrochene Darstellung des mit A bezeichneten Ausschnitts der Teleskopschiene aus Figur 1.
- Figur 3: ist eine isometrische Darstellung von schräg oben der Rückseite der Teleskopschiene aus den Figuren 1 und 2.
- Figur 4: ist eine Draufsicht von oben auf die Teleskopschiene der Ausführungsform aus Figuren 1 bis 3.
- Figur 5: ist eine Seitenansicht der Teleskopschiene aus Figuren 1 bis 4 in einem vollständig ausgezogenen Zustand.
- Figur 6: ist eine isometrische Darstellung eines Auszugssystems mit zwei Einhängegestellen und einer Mehrzahl von eingeschobenen Teleskopschienen aus den Figuren 1 bis 5.
- Figur 7: ist eine isometrische Darstellung des Auszugssystems aus Figur 6 mit einer Mehrzahl von ausgezogenen Teleskopschienen.
- Figur 8: ist eine teilweise weggeschnittene Ansicht von oben auf ein Einhängegestell mit einer Teleskopschiene des Auszugssystems aus den Figuren 6 und 7.
- Figur 9: ist eine vergrößerte Ansicht des mit X bezeichneten Ausschnitts aus Figur 8.
- Figur 10: ist eine Isometrische Darstellung eines Gargutträgerhalters des Auszugssystems aus den Figuren 6 bis 9.
- Figur 11: ist eine schematische Schnittansicht in einer Ebene senkrecht zu der Auszugsrichtung zweier Einschubprofile und einer Halteeinrichtung.
- Figur 12: ist eine isometrische Darstellung von schräg oben einer weiteren Ausführungsform eines ersten Schienenelements mit einer Halteeinrichtung.
- Figur 13: ist eine Draufsicht von oben auf das Schienenelement aus Figur 12.
- Figur 13a: ist eine vergrößerte Darstellung des mit A bezeichneten Ausschnitts aus Figur 13.
- Figur 14: ist eine isometrische Darstellung eines Einhängegestells mit dem Schienenelement aus den Figuren 12, 13 und 13a.
- Figur 15: ist eine isometrische Darstellung von schräg oben einer weiteren Ausführungsform eines ersten Schienenelements mit einer Halteeinrichtung.
- Figur 16: ist eine Draufsicht von oben auf das Schienenelement aus Figur 15.
- Figur 16a: ist eine vergrößerte Darstellung des mit A bezeichneten Ausschnitts aus Figur 16.
- Figur 17: ist eine weggebrochene isometrische Darstellung eines Einhängegestells mit dem Schienenelement aus Figuren 15, 16 und 16a.
- Figur 18: ist eine isometrische Darstellung von schräg oben noch einer weiteren Ausführungsform eines erfindungsgemäßen ersten Schienenelements mit einer Halteeinrichtung.
- Figur 19: ist eine Draufsicht von oben auf das Schienenelement aus Figur 18.
- Figur 20: ist eine isometrische Darstellung eines Einhängegestells mit dem Schienenelement aus den Figuren 18 und 19.

Die Idee aller Ausführungsformen gemäß den Figuren 1-20 ist es, eine Teleskopschiene 1 derart mit einer Halteeinrichtung 2a, 2b zu versehen, sodass diese zwischen zwei Einschubprofilen 3 eines Einhängegestells 4 aufnehmbar ist.

Die in den Figuren 1-10,12-14, 15-17 sowie 18-20 gezeigten Varianten unterscheiden sich dabei durch die konkrete Realisierung der Halteeinrichtung 2a, 2b und insbesondere durch Varianten der Verschiebesicherung 5.

Jede der Halteeinrichtungen 2a, 2b ist zweigeteilt, sodass sie jeweils eine ebene Stützfläche 6a an ihrem vorderen, zu der Öffnung des Dämpfers hinzeigenden Ende und eine ebene Stützfläche 6b am rückseitigen Ende der Teleskopschiene aufweist. Zudem verfügt die Halteeinrichtung 2a, 2b über Momentaufnahmeflächen 7a und 7b am vorderen bzw. hinteren Ende der Teleskopschiene 1. Die jeweiligen Stützflächen 6a, 6b und Momentaufnahmeflächen 7a, 7b sind an den gleichen Positionen in der Auszugsrichtung 15 angeordnet und die Flächen zeigen voneinander weg.

Jede der gezeigten Teleskopschienen der vier Ausführungsformen umfasst ein erstes Schienenelement 8. Dieses erste Schienenelement 8 bildet das stationäre Schienenelement, welches im eingebauten Zustand der Teleskopschiene 1 unbeweglich mit dem Einhängegestell 4 verbunden ist. An diesem ersten Schienenelement 8 ist mit Hilfe eines Kugelkäfigs 34 und darin geführten Lagerkugeln ein zweites Schienenelement 11 als Mittelschiene verschiebbar gelagert. Dabei sind die Lagerkugeln zwischen nach innen zeigenden Laufflächen 9, 10 des ersten Schienenelements 8 und nach außen zeigenden Laufflächen 13, 14 der Mittelschiene 11 aufgenommen. An der Mittelschiene 11 wiederum ist ein weiteres, drittes Schienenelement 12 als bewegbares Schienenelement ebenfalls verschiebbar mit Hilfe eines Kugelkäfigs und darin aufgenommenen Kugeln aufgenommen. Auch die Kugeln zwischen dem zweiten Schienenelement 9 und dem dritten Schienenelement 10 sind zwischen nach außen zeigenden Laufflächen der Mittelschiene 11 und nach innen zeigenden Laufflächen des dritten Schienenelements 12 angeordnet. Die drei Schienenelemente 8, 11, 12 bilden einen Vollauszug, d.h. das dritte bewegbare Schienenelement 12 ist über beinahe seine volle Länge gegenüber dem ersten Schienenelement 8 verfahrbar, sodass es vollständig aus der Muffel des Heißluftdämpfers herausragt.

Zudem weist die Halteeinrichtung 2a, 2b an ihrem in der Auszugsrichtung 15 hinteren Abschnitt 2b eine Verschiebesicherung 5 auf. Die Ausgestaltung der Verschiebesicherung 5 in Form eines hakenförmig abgebogenen Metallabschnittes mit einer Anschlagfläche 16 ist besonders gut in den Figuren 2 und 4 zu erkennen.

Die Funktion der Halteeinrichtung 2a, 2b wird nun im Detail anhand der Figuren 6-11 beschrieben.

Die Figuren 6 bis 9, aber auch die Figuren 14, 17, und 20 zweigen jeweils ein Auszugssystem 21 mit einem Paar von Einhängegestellen 4 mit daran aufgenommenen Teleskopschienen 1 und Gargutträgerhaltern 22.

Jedes der Einhängegestelle 4, so wie sie in den Figuren 6-9 sowie in den Figuren 14, 17, und 20 gezeigt sind, umfasst eine Mehrzahl von Einschubprofilen 3, die an zwei Vertikalträgern 17 an geschweißt sind. Jedes dieser Einschubprofile 3 weist einen Mittelabschnitt zwischen den Vertikalträgern 17 auf, welcher U-förmig ausgestaltet ist. Ein Verbindungsabschnitt 18 des U-Profils ist mit den beiden Vertikalträgern 17 verschweißt, ein unterer Schenkel 19 und ein oberer Schenkel 20 ragen von diesem Verbindungabschnitt 18 ausgehend in die Muffel hinein. Die so aufgebauten Einhängegestelle sind typische, standardmäßig verwendete Einhängegestelle für Heißluftdämpfer, so wie sie in professionellen Küchen Verwendung finden. Mittels der Einschubprofile 3 können Gargutträger, beispielsweise die Ränder von großen Schüsseln aus Edelstahl, in die Muffel des Heißluftdämpfers eingeschoben werden. Dabei liegt der Rand des jeweiligen Gargutträgers auf dem unteren Schenkel 19 des jeweiligen Einschubprofils 3 auf. Der obere Schenkel 20 dient dazu, dass bei einem Absenken des Gargutträgers an seinem vorderen Ende, wenn dieser über seinen Schwerpunkt hinaus aus den Einschubprofilen 3 herausgezogen ist, der Gargutträger nicht unmittelbar herunterfällt. Ein Vertikalstab 35 mit kreisförmigem Querschnitt, welcher am in der Auszugsrichtung 15 hinteren Ende der Einschubprofile 3 durch diese hindurchgreift, hindurchgreift dient als hinterer Anschlag für die Gargutträger.

Die erfindungsgemäße Teleskopschiene 1 kann nun einem solchen herkömmlichen Einhängegestell wieder abnehmbar, d.h. lösbar, hinzugefügt werden. Dazu wird der Haken der Verschiebesicherung 5 mit dem Vertikalstab 35 in Eingriff gebracht. Der Haken umgreift dabei von hinten, d. h. von der Seitenwand der Muffel her den Vertikalstab 35 entlang eines Umfangs von weniger als 180 Grad. Daher ist die Teleskopschiene 1 um den Vertikalstab 35 verschwenkbar. Die Verschiebesicherung 5 verhindert zudem im Zusammenwirken mit dem Vertikalstab 35 des Einhängegestells 4 ein Verschieben der Teleskopschiene 1 in und entgegen der Auszugsrichtung 15 gegenüber dem Einhängegestell 4.

Nach dem Einhängen der Verschiebesicherung 5 in den Vertikalstab 35, diese Position ist in Figur 6 gezeigt, wird die Teleskopschiene 1 an ihrem in der Auszugsrichtung 15 vorderen Ende in Richtung des Einhängegestells 4 und damit auf die Seitenwand der Muffel hin verschwenkt. Bei dieser Schwenkbewegung kommen zunächst die Stützfläche 6b und die Momentaufnahmefläche 7b des hinteren Abschnitts 2b der Halteeinrichtung mit dem oberen Schenkel 20 eines unteren Einschubprofils 3 und mit einem unteren Schenkel 19 eines oberen Einschubprofils 3 in Eingriff. Beim weiteren Schwenken wird ein solcher Eingriff auch für die in Auszugsrichtung 15 am vorderen Ende der Teleskopschiene 1 angeordnete Stützfläche 6a und die Momentaufnahmefläche 7a bewirkt.

Die Stützflächen 6a, 6b tragen dann von oben auf die Schienenelemente einwirkende Lasten auf das jeweils untere Einschubprofil 3 ab. Die Stützflächen, insbesondere die Stützfläche 7b am hinteren Ende der Teleskopschiene 1, wirken Momenten, welche im ausgezogenen Zustand um eine Achse senkrecht zu der Auszugsrichtung auf die Teleskopschiene 1 einwirken, entgegen. Eine aus den einwirkenden Momenten resultierende Schwenkbewegung verhindern die Momentaufnahmeflächen 7a, 7b durch ihren Kontakt mit dem unteren Schenkel 19 des oberen Einschubprofils 3.

Um ein Herausfallen, d.h. insbesondere ein Zurückschwenken der Teleskopschiene 1 in Richtung des freien Volumens der Muffel zwischen den beiden Einhängegestellen 4 zu verhindern, wird an den beidseitig an den Einhängegestellen aufgenommenen Teleskopschienen 1 eines Paars ein Gargutträgerhalter 22 aufgenommen. Zur Aufnahme des Gargutträgerhalters 22 verfügt jede der Teleskopschienen über zwei von ihrem dritten Schienenelement 12 abgebogene Laschen 23 (diese sind besonders deutlich in den Figuren 1 und 2 zu erkennen). In diese Laschen 23 wird jeweils ein Zapfen 36 des Gargutträgerhalters 22 eingehängt. Der Gargutträgerhalter 22 hält die Teleskopschienen 1 parallel zueinander und auf Abstand voneinander. Der Gargutträgerhalter 22 weist eine Ausnehmung 24 zur Belüftung eines an dem Gargutträgerhalter 22 aufgenommenen Gargutträgers in Form eines Pizzasteins oder einer Grillplatte auf.

Dabei sind die Teleskopschienen 1 eines beiderseitigen Paars von Teleskopschienen 1 und der Gargutträgerhalter 22 derart dimensioniert, dass eine Auflagefläche 25 des Gargutträgerhalters 22 in einer Ebene zwischen den unteren Schenkel 19 und den oberen Schenkeln 20 eines Paars von gegenüberliegenden Einschubprofilen 3 der Einhängegestelle 4. Dabei ist die Auflagefläche in der gezeigten Ausführungsform geringfügig, hier etwa 3 mm, über der von den unteren Schenkeln 19 aufgespannten Ebene angeordnet, so dass ein auf dem Gargutträgerhalter 22 aufgenommener Gargutträger, insbesondere eine Grillplatte, im Wesentlichen die gleiche Position in der Höhe der Muffel aufweist als sei der Gargutträger direkt in die Einschubprofile 3 eingeschoben.

Figur 11 zeigt eine vergrößerte schematische Querschnittsansicht und eines ersten, unteren Einschubprofils 3a und eines zweiten, oberen Einschubprofils 3b. Jedes dieser beiden Profile 3a, 3b ist U-förmig ausgestaltet und verfügt neben den beiden Schenkeln 19a, 19b, 20a, 20b über einen die Schenkel in vertikaler Richtung verbindenden Verbindungabschnitt 18a, 18b. Die Verbindungsabschnitte erstrecken sich im eingebauten Zustand der Einhängegestelle 4 im Wesentlichen vertikal. Aufgrund ihrer Herstellung durch Biegen aus einem Blechband sind die Schenkel 19a, 20a, 19b, 20b nicht im rechten Winkel zu den jeweiligen Verbindungsabschnitten 18a, 18b angeordnet. Mit anderen Worten ausgedrückt, sind die beiden Winkel α und β zwischen den Schenkeln und den Verbindungsabschnitten etwas größer als 90 Grad. Die ebenen Flächen der Schenkel 20a, 19a schließen somit einen Winkel γ ein, der von 0 Grad verschieden ist und in den gezeigten Beispielen deutlich kleiner als 5 Grad ist.

Wie dargestellt ist die Halteeinrichtung 2a so ausgestaltet, dass die Stützfläche 6a und die Momentaufnahmefläche 7a ebenfalls einen Winkel einschließen Der Scheitel dieses Winkels liegt im eingebauten Zustand der Teleskopschiene 1 dem Scheitel des Winkels zwischen den Schenkeln 19a, 20a gegenüber. Dabei bildet die Stützfläche 6a einen Winkel δs von weniger als 90 Grad mit einer Ebene parallel zu einem Schienenrücken 37 des ersten Schienenelements 8. Die Momentaufnahmefläche 7a hingegen bildet einen Winkel δm von 90 Grad mit der Ebene parallel zu dem Schienenrücken 37. Aufgrund des Einrastens oder Einklinkens der Stützfläche 6a auf dem oberen Schenkel 20 des unteren Einschubprofils 3a kann die Teleskopschiene nicht aus dem Zwischenraum zwischen den beiden Profilen 3a, 3b herausfallen. In einer nicht dargestellten Ausführungsform ist auch der Winkel δm kleiner als 90 Grad, so dass sich eine verbesserte Verrastung zwischen der Teleskopschiene und den Einschubprofilen ergibt, die nur durch ein leichtes Verbiegen der Schenkel der Einschubprofile erreicht werden kann.

Der Schienenrücken 37 des ersten Schienenelements 1 liegt mit seiner Rückseite an dem Vertikalträger 17 des Einhängegestells 4 an. Die verhindert zum einen eine weitere Bewegung der Teleskopschiene 1 zwischen den Einschubprofilen in Richtung der Wand der Muffel. Zum anderen werden auf die Teleskopschiene 1 einwirkende Kippmomente um eine Achse parallel zu der Auszugsrichtung 15 von dem Vertikalträger 17 abgefangen.

Die Varianten der weiteren Ausführungsformen unterscheiden sich von der unter Bezug auf die Figuren 1 bis 10 beschriebenen Ausführungsform durch die Ausgestaltung der Verschiebesicherung 5.

Den Ausführungsformen gemäß den Figuren 12 bis 20 ist gemeinsam, dass sich die Verschiebesicherung 5 nicht wie in der Ausführungsform gemäß den Figuren 1 bis 11 an dem Vertikalstab 35 abstützt, sondern an den Vertikalträgern 17 des Einhängegestells 4.

Zu diesem Zweck ist in der Ausführungsform gemäß den Figuren 12 bis 14 an dem in Auszugsrichtung hinteren Ende der Teleskopschiene 1 eine Kombination aus einem winkelförmigen Anschlag 26 und einer Lasche 27 vorgesehen. Der Anschlag 26 wird von einem Winkel gebildet mit einem langen Schenkel 28 und einem kurzen Schenkel 29. Der Anschlag 26 wird beim Einfügen der Teleskopschiene 1 so auf die Vertikalstrebe 17 des Einhängegestells 4 gesetzt, dass der kurze Schenkel 29 hinter die Vertikalstrebe 17 greift, der lange Schenkel 26 sich an der Seitenfläche der Vertikalstrebe 17 abstützt und die Lasche 27 auf der Vorderseite. Der lange Schenkel 26 bildet damit einen Anschlag, welcher zusammen mit der Vertikalstrebe 17 einer Verschiebebewegung des mit der Halteeinrichtung 2a, 2b verbundenen ersten Schienenelements 8 entgegen der Auszugsrichtung 15 verhindert. Eine Lasche 30 an dem in der Auszugsrichtung vorderen Teil 2a der Halteeinrichtung verhindert eine Verschiebebewegung der Teleskopschiene 1 in der Auszugsrichtung 15.

Bei der Ausführungsform gemäß den Figuren 15 bis 17 umgreift ein U-Profil 31 die Vertikalstrebe 17.

Die Variante der Figuren 18 bis 20 stellt die einfachste Ausführungsform dar. In dieser Ausführungsform bilden zwei abgewinkelte Abschnitte 32, 33 an den ersten und zweiten Teilen 2a 2b der Halteeinrichtung die Verschiebesicherung 5.

### Bezugszeichenliste

- 1: Teleskopschiene
- 2a, 2b: Halteeinrichtung
- 3, 3a, 3b: Einschubprofil
- 4: Einhängegestell
- 5: Verschiebesicherung
- 6a, 6b: Stützfläche
- 7a, 7b: Momentaufnahmefläche
- 8: erstes Schienenelement
- 11: zweites Schienenelement
- 12: drittes Schienenelement
- 9, 10, 13, 14: Lauffläche
- 15: Auszugsrichtung
- 16: Anschlagfläche
- 17: Vertikalträger
- 18, 18a, 18b: Verbindungsabschnitt
- 19, 19a, 19b,: unterer Schenkel
- 20, 20a, 20b: oberer Schenkel
- 21: Auszugssystem
- 22: Gargutträgerhalter
- 23: Lasche
- 24: Ausnehmung
- 25: obere Fläche
- 26: Anschlag
- 27: Lasche
- 28: langer Schenkel
- 29: kurzer Schenkel
- 30: Lasche
- 31: U-Profil
- 32, 33: abgewinkelte Abschnitte
- 34: Kugelkäfig
- 35: Vertikalstab
- 36: Zapfen
- 37: Schienenrücken

## Patentansprüche

1. Auszugssystem (21) mit einer Teleskopschiene (1) und einem Einhängegestell (4),
wobei die Teleskopschiene (1)
ein erstes Schienenelement (8) mit zwei Laufflächen (9, 10),
ein zweites Schienenelement (11) mit zwei Laufflächen (13, 14),
einen Wälzkörperkäfig (34), der derart ausgestaltet ist, dass der Wälzkörperkäfig (34) eine Mehrzahl von Wälzkörpern zwischen den Laufflächen (9, 10) des ersten Schienenelements (8) und des zweiten Schienenelements (11) positioniert,
eine Mehrzahl von an dem Wälzkörperkäfig (34) aufgenommenen Wälzkörpern, so dass das erste Schienenelement (8) und das zweite Schienenelement (11) in und entgegen einer Auszugsrichtung (15) linear gegeneinander verschiebbar sind, und
eine mit dem ersten Schienenelement (8) verbundene Halteeinrichtung (2a, 2b) zum Befestigen der Teleskopschiene (1) an dem Einhängegestell (4) aufweist,
wobei das Einhängegestell (4) derart ausgestaltet ist, dass das Einhängegestell (4) mit einer Muffel eines Heißluftdämpfers verbindbar ist,
wobei das Einhängegestell (4) entweder ein erstes und ein zweites L-förmiges Einschubprofil, wobei das L-förmige Einschubprofil einen Vertikalabschnitt und einen Schenkel aufweist, oder ein erstes oder ein zweites zumindest abschnittsweise U-förmiges Einschubprofil (3, 3a, 3b), wobei das U-förmige Einschubprofil (3, 3a, 3) jeweils zwei Schenkeln (19, 19a, 19b, 20, 20a, 20b) und einen die Schenkel (19, 19a, 19b, 20, 20a, 20b) verbindenden Verbindungsabschnitt (18, 18a, 18b) aufweist, umfasst
wobei die Schenkel (19, 19a, 19b, 20, 20a, 20b) des ersten und des zweiten Einschubprofils (3, 3a, 3b) ebene Oberflächenabschnitte aufweisen,
wobei das Einschubprofil (3, 3a, 3b) derart ausgerichtet ist, dass ein Rand eines Gargutträgers entgegen der Auszugsrichtung (15) in das Einschubprofil (3, 3a, 3b) einschiebbar ist, wobei der Rand auf einem der Schenkel (19, 19a, 19b, 20, 20a, 20b) auflegbar ist, und
wobei das erste und das zweite Einschubprofil (3, 3a, 3b) in einer Richtung senkrecht zu der Auszugsrichtung (15) voneinander beabstandet sind,
**dadurch gekennzeichnet, dass** die Halteeinrichtung (2a, 2b)
eine ebene Stützfläche (6a, 6b),
eine ebene Momentaufnahmefläche (7a, 7b) und
eine Verschiebesicherung (5) aufweist,
wobei sich die Stützfläche (6a, 6b) parallel zu der Auszugsrichtung (15) und in einer Richtung senkrecht zu der Auszugsrichtung unter dem ersten und dem zweiten Schienenelement (11) erstreckt,
wobei sich die Momentaufnahmefläche (7a, 7b) parallel zu der Auszugsrichtung (15) und in der Richtung senkrecht zu der Auszugsrichtung (15) über dem ersten und dem zweiten Schienenelement (11) erstreckt,
wobei die Stützfläche (6a, 6b) und die Momentaufnahmefläche (7a, 7b) voneinander weg zeigen,
wobei die Verschiebesicherung (5) eine Anschlagfläche (16) aufweist, die so ausgestaltet ist, dass zumindest eine Oberflächennormale der Anschlagfläche (16) eine Komponente in Richtung der Auszugsrichtung (15) aufweist, und
wobei die ebene Stützfläche (6a, 6b) und die ebene Momentaufnahmefläche (7a, 7b) einen Winkel in einem Bereich von mehr als 0 Grad bis 5 Grad einschließen,
wobei die Teleskopschiene derart an dem Einhängegestell (4) aufgenommen ist, dass sich die Stützfläche (6a, 6b) der Halteeinrichtung (2a, 2b) auf dem ebenen Oberflächenabschnitt eines Schenkels (20a) des ersten Einschubprofils (3a) abstützt und die Momentaufnahmefläche (7a, 7b) der Halteeinrichtung (2a, 2b) mit dem ebenen Oberflächenabschnitt eines Schenkels (19b) des zweiten Einschubprofils (3b) in Kontakt ist, so dass auf die Teleskopschiene (1) einwirkende Kippmomente in das Einhängegestell (4) eingetragen werden, und
wobei die Anschlagfläche (16) der Verschiebesicherung (5) mit einem Abschnitt des Einhängegestells (4) in Eingriff ist, so dass die Anschlagfläche (16) eine Bewegung des ersten Schienenelements (8) in der Auszugsrichtung (15) verhindert.

2. Auszugssystem (21) nach dem vorhergehenden Anspruch, wobei das erste und das zweite Einschubprofil (3, 3a, 3b) U-förmig sind, wobei die Teleskopschiene (1) derart an dem Einhängegestell (4) aufgenommen ist, dass sich die Stützfläche (6a, 6b) der Halteeinrichtung (2a, 2b) auf dem ebenen Oberflächenabschnitt des oberen Schenkels (20a) des unteren, ersten Einschubprofils (3a) abstützt und die Momentaufnahmefläche (7a, 7b) der Halteeinrichtung (2a, 2b) mit dem ebenen Oberflächenabschnitt des unteren Schenkels (19b) des oberen zweiten Einschubprofils (3b) in Kontakt ist, so dass auf die Teleskopschiene (1) einwirkende Kippmomente in das Einhängegestell (4) eingetragen werden.

3. Auszugssystem (21) nach dem vorhergehenden Anspruch, wobei die ebenen Oberflächenabschnitte der Schenkel (19, 19a, 19b, 20, 20a, 20b) zumindest des ersten Einschubprofils (3a) einen Winkel (γ) miteinander einschließen, so dass sich das Einschubprofil (3a) in einer Richtung weg von dem Verbindungsabschnitt (18a) aufweitet.

4. Auszugssystem (21) nach einem der vorhergehenden Ansprüche, wobei das Einhängegestell (4) einen sich senkrecht zu der Auszugsrichtung (15) erstreckenden Vertikalstab (35) aufweist, wobei die Anschlagfläche (16) der Verschiebesicherung (5) den Vertikalstab (35) derart umgibt, dass die Anschlagfläche (16) und der Vertikalstab (35) eine Bewegung des ersten Schienenelements (8) in und entgegen der Auszugsrichtung (15) verhindern.

5. Auszugssystem (21) nach einem der vorhergehenden Ansprüche,
wobei das Auszugssystem (21) genau zwei Einhängegestelle (4) aufweist,
wobei an jedem der Einhängegestelle (4) jeweils eine Teleskopschiene (1) aufgenommen ist,
wobei das Auszugssystem (21) einen Gargutträgerhalter (22) aufweist, wobei der Gargutträgerhalter (22) derart ausgestaltet ist, dass daran ein Gargutträger aufnehmbar ist,
wobei der Gargutträgerhalter (22) an seinen beiden Längsseiten lösbar mit jeweils einer der Teleskopschienen (1) verbunden ist und
wobei der Gargutträgerhalter (22) die Teleskopschienen (1) in einem durch den Gargutträgerhalter (22) vorgegebenen Abstand senkrecht zu der Auszugsrichtung (15) hält.

6. Auszugssystem (21) nach dem vorhergehenden Anspruch, wobei der Gargutträgerhalter (22) eine Auflagefläche (25) für einen Gargutträger aufweist, wobei die Auflagefläche zwischen einer von dem unteren Schenkel (19b) des oberen, zweiten Einschubprofils (3b) aufgespannten Ebene und einer von dem oberen Schenkel (20b) des oberen, zweiten Einschubprofils (3b) aufgespannten Ebene liegt.

7. Auszugssystem (21) nach einem der vorhergehenden Ansprüche, wobei in einer Ebene senkrecht zu der Auszugsrichtung (15) betrachtet die Stützfläche (6a, 6b) und die Momentaufnahmefläche (7a, 7b) parallel zueinander sind.

8. Auszugssystem (21) nach Anspruch 1, wobei das ersten Schienenelement (8) einen die beiden Laufflächen (9, 10) verbindenden ersten Schienenrücken (37) aufweist und wobei in einer Ebene senkrecht zu der Auszugsrichtung (15) betrachtet
entweder die Stützfläche (6a, 6b) einen Winkel (δs) von weniger als 90 Grad mit einer Ebene parallel zu dem ersten Schienenrücken einschließt und die Momentaufnahmefläche (7a, 7b) einen Winkel (δm) von 90 Grad oder weniger mit der Ebene parallel zu dem ersten Schienenrücken (37) einschließt.

9. Auszugssystem (21) nach einem der vorhergehenden Ansprüche, wobei das ersten Schienenelement (8) einen die beiden Laufflächen (9, 10) verbindenden ersten Schienenrücken aufweist, wobei das zweite Schienenelement (11) einen die beiden Laufflächen (13, 14) verbindenden zweiten Schienenrücken aufweist und wobei die Stützfläche (6a, 6b) und die Momentaufnahmefläche derart angeordnet sind, dass in einer Ebene senkrecht zu der Auszugsrichtung betrachtet der Abstand der Stützfläche (6a, 6b) von der Momentaufnahmefläche (7a, 7b) in einer Richtung von dem ersten Schienenrücken zu dem zweiten Schienenrücken zunimmt.

10. Auszugssystem (21) nach einem der vorhergehenden Ansprüche, wobei das ersten Schienenelement (8) einen die beiden Laufflächen (9, 10) verbindenden ersten Schienenrücken aufweist, wobei das zweite Schienenelement (11) einen die beiden Laufflächen (13, 14) verbindenden zweiten Schienenrücken aufweist und wobei in einer Ebene senkrecht zu der Auszugsrichtung betrachtet ein Abstand der Stützfläche (6a, 6b) von der Momentaufnahmefläche (7a, 7b) immer größer ist als eine Länge des ersten Schienenrückens oder eine Länge des zweiten Schienenrückens.

11. Auszugssystem (21) nach einem der vorhergehenden Ansprüche, wobei die Anschlagfläche der Verschiebesicherung (5) derart ausgestaltet ist, dass die Anschlagfläche eine Oberflächennormale mit einer Komponente parallel zu und entgegen der Auszugsrichtung (15) aufweist.

12. Heißluftdämpfer mit einem Auszugssystem (21) nach einem der vorhergehenden Ansprüche.

## Claims

1. A pull-out system (21) comprising a telescopic rail (1) and a hanging frame (4),
wherein the telescopic rail (1) comprises
a first rail element (8) having two runnig surfaces (9, 10),
a second rail element (11) having two runnig surfaces (13, 14),
a rolling element cage (34) arranged such that the rolling element cage (34) positions a plurality of rolling elements between the running surfaces (9, 10) of the first rail element (8) and the second rail element (11),
a plurality of rolling elements received on the rolling element cage (34) so that the first rail element (8) and the second rail element (11) are linearly displaceable in and against a pull-out direction (15) relative to each other, and
a holding device (2a, 2b) connected to the first rail element (8) for fastening the telescopic rail (1) to the hanging frame (4),
wherein the hanging frame (4) is arranged such that it can be connected to a muffle of a hot-air steamer,
wherein the hanging frame (4) either comprises a first and a second L-shaped insertion profile, wherein the L-shaped insertion profile comprises a vertical section and a leg, or a first or a second insertion profile (3, 3a, 3b) that is U-shaped at least in sections, wherein the U-shaped insertion profile (3, 3a , 3) comprises two legs (19, 19a, 19b, 20, 20a, 20b) and a connecting section (18, 18a, 18b) connecting the legs (19, 19a, 19b, 20, 20a, 20b),
wherein the legs (19, 19a, 19b, 20, 20a, 20b) of the first and second insertion profiles (3, 3a, 3b) comprise flat surface sections,
wherein the insertion profile (3, 3a, 3b) is aligned such that an edge of a cooking material carrier can be pushed into the insertion profile (3, 3a, , 3b), wherein the edge can be placed on one of the legs (19, 19a, 19b, 20, 20a, 20b), and
wherein the first and second insertion profiles (3, 3a, 3b) are spaced apart from one another in a direction perpendicular to the pull-out direction (15),
**characterised in that** the holding device (2a, 2b) comprises
a flat supporting surface (6a, 6b),
a flat torque-absorbing surface (7a, 7b) and
an anti-slip device (5),
wherein the supporting surface (6a, 6b) extends parallel to the pull-out direction (15) and in a direction perpendicular to the pull-out direction under the first and second rail elements (11),
wherein the torque-absorbing surface (7a, 7b) extends parallel to the pull-out direction (15) and in the direction perpendicular to the pull-out direction (15) above the first and second rail elements (11),
wherein the supporting surface (6a, 6b) and the torque-absorbing surface (7a, 7b) face away from one another,
wherein the anti-slip device (5) comprises an abutment surface (16) that is arranged such that at least one surface normal of the abutment surface (16) comprises a component in the direction of the pull-out direction (15), and
wherein the flat supporting surface (6a, 6b) and the flat torque-absorbing surface (7a, 7b) enclose an angle in a range of more than 0 degrees to 5 degrees,
wherein the telescopic rail is mounted on the hanging frame (4) such that the supporting surface (6a, 6b) of the holding device (2a, 2b) is supported on the flat surface portion of a leg (20a) of the first insertion profile (3a) and the torque absorbing surface ( 7a, 7b) of the holding device (2a, 2b) is in contact with the flat surface section of a leg (19b) of the second insertion profile (3b), so that tilting moments acting on the telescopic rail (1) are transferred into the hanging frame (4), and
wherein the abutment surface (16) of the anti-slip device (5) engages a portion of the hanging frame (4) such that the abutment surface (16) prevents movement of the first rail element (8) in the pull-out direction (15).

2. The pull-out system (21) according to the previous claim, wherein the first and second insertion profiles (3, 3a, 3b) are U-shaped, wherein the telescopic rail (1) is received on the hanging frame (4) in such a way that the supporting surface ( 6a, 6b) of the holding device (2a, 2b) is supported on the flat surface portion of the upper leg (20a) of the lower, first insertion profile (3a) and the torque absorbing surface (7a, 7b) of the holding device ( 2a, 2b) is in contact with the flat surface portion of the lower leg (19b) of the upper, second insertion profile (3b), so that tilting torques acting on the telescopic rail (1) are transferred into the hanging frame (4).

3. The pull-out system (21) according to the previous claim, wherein the flat surface sections of the legs (19, 19a, 19b, 20, 20a, 2 0b) of at least the first insertion profile (3a) enclose an angle (g) with each other, so that the insertion profile (3a) widens in a direction away from the connecting section (18a).

4. The pull-out system (21) according to any one of the previous claims, wherein the hanging frame (4) comprises a vertical rod (35) extending perpendicularly to the pull-out direction (15), wherein the abutment surface (16) of the anti-slip device (5) surrounds the vertical rod (35) in such a way that the abutment surface (16) and the vertical rod (35) prevent a movement of the first rail element (8) in and against the pull-out direction (15).

5. The pull-out system (21) according to any one of the previous claims,
wherein the pull-out system (21) comprises exactly two hanging frames (4),
wherein a respective telescopic rail (1) is received on each of the hanging frames (4),
wherein the pull-out system (21) comprises a food carrier holder (22), wherein the food carrier holder (22) is arranged such that a food carrier can be received thereon,
wherein the food carrier holder (22) is detachably connected to one of the telescopic rails (1) on each of its two longitudinal sides and
wherein the food carrier holder (22) holds the telescopic rails (1) at a distance perpendicular to the pull-out direction (15) that is predetermined by the food carrier holder (22).

6. The pull-out system (21) according to the previous claim, wherein the food carrier holder (22) comprises a supporting surface (25) for a food carrier, wherein the supporting surface is movable between a plane defined by the lower lower leg (19b) of the upper, second insertion profile (3b) and a plane spanned by the upper leg (20b) of the upper, second insertion profile (3b).

7. The pull-out system (21) according to any one of the previous claims, wherein, when viewed in a plane perpendicular to the pull-out direction (15), the supporting surface (6a, 6b) and the torque absorbing surface (7a, 7b) are parallel to one another.

8. The pull-out system (21) according to claim 1, wherein the first rail element (8) comprises
a first rail back (37) connecting the two runnig surfaces (9, 10) and
wherein, when viewed in a plane perpendicular to the pull-out direction (15),
either the supporting surface (6a, 6b) forms an angle (δs) of less than 90 degrees with a plane parallel to the first rail back and the torque absorbing surface (7a, 7b) forms an angle (δm) of 90 degrees or less with the plane parallel to the first rail back (37).

9. The pull-out system (21) according to any one of the previous claims, wherein the first rail element (8) comprises a first rail back connecting the two running surfaces (9, 10), wherein the second rail element (11) comprises a second rail back connecting the two running surfaces (13, 14) and wherein the supporting surface (6a, 6b) and the torque absorbing surface are positioned such that, when viewed in a plane perpendicular to the pull-out direction, the distance of the supporting surface (6a, 6b) from the torque absorbing surface (7a, 7b) increases in a direction from the first rail back to the second rail back.

10. The pull-out system (21) according to any one of the previous claims, wherein the first rail element (8) comprises a first rail back connecting the two running surfaces (9, 10), wherein the second rail element (11) comprises a second rail back connecting the two running surfaces (13, 1 4) and wherein, when viewed in a plane perpendicular to the pull-out direction, a distance of the supporting surface (6a, 6b) from the torque absorbing surface (7a, 7b) is always larger than a length of the first rail back or a length of the second rail back.

11. The pull-out system (21) according to any one of the previous claims, wherein the stop face of the anti-slip device (5) is arranged such that the stop face comprises a surface normal having a component parallel to and opposite to the pull-out direction (15).

12. A hot-air steamer comprising a pull-out system (21) according to any one of the previous claims.

## Revendications

1. Système d'extension (21) ayant un rail télescopique (1) et une structure d'accrochage (4),
le rail télescopique (1) comprenant
un premier élément de rail (8) avec deux surfaces de roulement (9, 10),
un deuxième élément de rail (11) avec deux surfaces de roulement (13, 14),
un roulement à rouleaux (34) qui est configuré de façon que le roulement à rouleaux (34) positionne une pluralité d'éléments roulants entre les surfaces de roulement (9, 10) du premier élément de rail (8) et du deuxième élément de rail (11),
une pluralité d'éléments roulants reçus par le roulement à rouleaux (34), si bien que le premier élément de rail (8) et le deuxième élément de rail (11) puissent être décalés linéairement, l'un par rapport à l'autre, dans une direction d'extension (15) et dans une direction inverse, et un dispositif de retenue (2a, 2b) attaché au premier élément de rail (8), destiné à la fixation du rail télescopique (1) à la structure d'accrochage (4),
la structure d'accrochage (4) étant configuré de façon que la structure d'accrochage (4) puisse être attachée à un moufle d'un four à air chaud,
la structure d'accrochage (4) comprenant soit un premier et un deuxième profilé d'insertion en L, le profilé d'insertion en L comprenant une partie verticale et une paroi latérale, soit un premier et un deuxième profilé d'insertion au moins partiellement en U (3, 3a, 3b), le profilé d'insertion en U (3, 3a, 3b) comprenant respectivement deux parois latérales (19, 19a, 19b, 20, 20a, 20b) et une partie de liaison (18, 18a, 18b) reliant les deux parois latérales (19, 19a, 19b, 20, 20a, 20b) l'une à l'autre,
les parois latérales (19, 19a, 19b, 20, 20a, 20b) du premier et du deuxième profilé d'insertion (3, 3a, 3b) ayant des parties de surface planes,
le profilé d'insertion (3, 3a, 3b) étant orienté de façon qu'un bord d'un récipient de produit à cuire puisse être inséré dans le profilé d'insertion (3, 3a, 3b) à l'encontre de la direction d'extension (15), le bord pouvant être posé sur une des parois latérales (19, 19a, 19b, 20, 20a, 20b), et
le premier et le deuxième profilé d'insertion (3, 3a, 3b) étant espacés l'un de l'autre dans une direction perpendiculaire à la direction d'extension (15),
**caractérisé en ce que** le dispositif de retenue (2a, 2b) comprend
une surface d'appui (6a, 6b) plane,
une surface de réception de moments (7a, 7b) plane et
un moyen de blocage de déplacement (5),
la surface d'appui (6a, 6b) s'étendant parallèlement à la direction d'extension (15) et dans une direction perpendiculaire à la direction d'extension en-dessous du premier et du deuxième élément de rail (11),
la surface de réception de moments (7a, 7b) s'étendant parallèlement à la direction d'extension (15) et dans une direction perpendiculaire à la direction d'extension (15) au-dessus du premier et du deuxième élément de ail (11),
la surface d'appui (6a, 6b) et la surface de réception de moments (7a, 7b) étant orientées dans des sens opposés,
le moyen de blocage de déplacement (5) comprenant une surface de butée (16) qui est configurée de façon qu'au moins une normale sur la surface de la surface de butée (16) comprenne une composante dans la direction de la direction d'extension (15), et
la surface d'appui (6a, 6b) plane et la surface de réception de moments (7a, 7b) définissant entre elles un angle allant de supérieur à 0 degrés à 5 degrés,
le rail télescopique étant reçu dans la structure d'accrochage (4) de façon telle que la surface d'appui (6a, 6b) du dispositif de retenue (2a, 2b) prenne appui sur la partie de surface plane d'une paroi latérale (20a) du premier profilé d'insertion (3a) et que la surface de réception de moments (7a, 7b) du dispositif de retenue (2a, 2b) soit en contact avec la partie de surface plane d'une paroi latérale (19b) du deuxième profilé d'insertion (3b), si bien que des moments de basculement agissant sur le rail télescopique (1) soit transférés à la structure d'accrochage (4) et
la surface de butée (16) du moyen de blocage de déplacement (5) étant en prise avec une partie de la structure d'accrochage (4) de sorte que la surface de butée (16) empêche un mouvement du premier élément de rail (8) dans la direction d'extension (15).

2. Système d'extension (21) selon la revendication précédente, le premier et le deuxième profilé d'insertion (3, 3a, 3b) étant en forme d'un U, le rail télescopique (1) étant reçu à la structure d'accrochage (4) de façon que la surface d'appui (6a, 6b) du dispositif de retenue (2a, 2b) prenne appui sur la partie de surface plane de la paroi latérale supérieure (20a) du premier profilé d'insertion inférieur (3a) et que la surface de réception de moments (7a, 7b) du dispositif de retenue (2a, 2b) soit en contact avec la partie de surface plane de la paroi latérale inférieure (19b) du deuxième profilé d'insertion supérieur (3b), si bien que des moments de basculement agissant sur le rail télescopique (1) soient transférés dans la structure d'accrochage (4).

3. Système d'extension (21) selon la revendication précédente, les parties de surface planes des parois latérales (19, 19a, 19b, 20, 20a, 20b) au moins du premier profilé d'insertion (3a) définissant ensemble un angle (γ), si bien que le profilé d'insertion (3a) s'élargisse dans une direction partant de la partie de liaison (18a).

4. Système d'extension (21) selon l'une des revendications précédentes, la structure d'accrochage (4) comprenant une tige verticale (35) s'étendant perpendiculairement à la direction d'extension (15), la surface de butée (16) du moyen de blocage de déplacement (5) entourant la tige verticale (35) de façon que la surface de butée (5) et la tige verticale (35) empêchent un mouvement du premier élément de rail (8) dans la direction d'extension (15) et dans la direction inverse.

5. Système d'extension (21) selon l'une des revendications précédentes,
le système d'extension (21) comprenant exactement deux structures d'accrochage (4),
un rail télescopique (1) respectif étant reçu sur chacune des structures d'accrochage (4),
le système d'extension (21) comprenant un support (22) pour récipient de produit à cuire, le support (22) pour récipient de produit à cuire étant configuré de façon à pouvoir recevoir un récipient de produit à cuire,
le support (22) pour récipient de produit à cuire étant attaché, sur ses deux côtés longitudinaux, de façon amovible, à un rail télescopique (1) respectif et
le support (22) pour récipient de produit à cuire retenant les rails télescopiques (1) à une distance perpendiculaire à la direction d'extension (15) prédéterminée par le support (22) pour récipient de produit à cuire.

6. Système d'extension (21) selon la revendication précédente, le support (22) pour récipient de produit à cuire comprenant une surface de dépôt (25) pour un récipient de produit à cuire, la surface de dépôt étant située entre un plan défini par la paroi latérale inférieure (19b) du deuxième profilé d'insertion supérieur (3b) et un plan défini par la paroi latérale supérieure (20b) du deuxième profilé d'insertion supérieur (3b).

7. Système d'extension (21) selon l'une des revendications précédentes, vu dans un plan perpendiculaire à la direction d'extension (15), la surface d'appui (6a, 6b) et la surface de réception de moments (7a, 7b) étant parallèles l'une à l'autre.

8. Système d'extension (21) selon la revendication 1, le premier élément de rail (8) comprenant un premier dos de rail (37) reliant les deux surfaces de roulement (9, 10) l'une à l'autre et,
vu dans un plan perpendiculaire à la direction d'extension (15),
soit la surface d'appui (6a, 6b) définissant, avec un plan parallèle au premier dos de rail, un angle (δs) de moins de 90 degrés, soit la surface de réception de moments (7a, 7b) définissant, avec le plan parallèle au premier dos de rail (37), un angle (δm) de 90 degrés ou moins.

9. Système d'extension (21) selon l'une des revendications précédentes, le premier élément de rail (8) comprenant un premier dos de rail reliant les deux surfaces de roulement (9, 10) l'une à l'autre, le deuxième élément de rail (11) comprenant un deuxième dos de rail reliant les deux surfaces de roulement (13, 14) l'une à l'autre et la surface d'appui (6a, 6b) et la surface de réception de moments étant agencées de façon que, vu dans un plan perpendiculaire à la direction d'extension, la distance de la surface d'appui (6a, 6b) de la surface de réception de moments (7a, 7b) croissant dans une direction allant du premier dos de rail au deuxième dos de rail.

10. Système d'extension (21) selon l'une des revendications précédentes, le premier élément de rail (8) comprenant un premier dos de rail reliant les deux surfaces de roulement (9, 10) l'une à l'autre, le deuxième élément de rail (11) comprenant un deuxième dos de rail reliant les deux surfaces de roulement (13, 14) l'une à l'autre et, vu dans un plan perpendiculaire à la direction d'extension, une distance de la surface d'appui (6a, 6b) de la surface de réception de moments (7a, 7b) étant toujours supérieure à une longueur du premier dos de rail ou à une longueur du deuxième dos de rail.

11. Système d'extension (21) selon l'une des revendications précédentes, la surface de butée du moyen de blocage de déplacement (5) étant configurée de façon que la surface de butée comprenne une normale de surface ayant une composante parallèle à et à l'encontre de la direction d'extension (15).

12. Cuiseur à air chaud avec un système d'extension (21) selon l'une des revendications précédentes.
